# EUROPÄISCHE PATENTSCHRIFT

(11) **EP 2 477 898 B1**
(45) Veröffentlichungstag und Bekanntmachung des Hinweises auf die Patenterteilung: **11.11.2015**
(21) Anmeldenummer: 10757164.8
(22) Anmeldetag: 16.09.2010
(51) Int. Cl.: B65B 13/32

(54) **UMREIFUNGSGERÄT FÜR EIN THERMOVERSCHWEISSBARES KUNSTSTOFFBAND**
TIGHTENING STRAP DEVICE FOR A HEAT-WELDABLE PLASTIC STRIP
APPAREIL DE CERCLAGE POUR UNE BANDE DE MATIÈRE PLASTIQUE THERMOSOUDABLE

(30) Priorität: 17.09.2009 DE 102009041608
(43) Veröffentlichungstag der Anmeldung: 25.07.2012
(73) Patentinhaber: Fromm Holding AG, 6330 Cham (CH)
(72) Erfinder: RAUCH, Manfred, 77880 Sasbach (DE)
(74) Vertreter: Petersen, Frank
(86) Internationale Anmeldenummer: PCT/EP2010/005680
(87) Internationale Veröffentlichungsnummer: WO 2011/032695

(56) Entgegenhaltungen:
- EP-A1- 0 949 146
- EP-A1- 0 999 132
- US-A- 4 707 390
- US-A- 5 306 383

## Beschreibung

Die Erfindung betrifft ein Umreifungsgerät zum Umreifen eines Packstückes mit einem darum gelegten thermoverschweißbaren Kunststoffband, das an einer Schweißstelle ein Unterband und ein Oberband bildet, mit einem Gehäuse und einer Einrichtung zum Klemmen des Kunststoffbandes sowie mit einer gegenüber dem Gehäuse vibrierenden Schweißplatte zum Verschweißen des Kunststoffbandes.

Vorrichtungen dieser Art sind beispielsweise bekannt aus der EP 0 999 132 oder der EP 0 949 146. Das Kunststoffband ist in einer Schlaufe um ein Packstück gelegt, wobei ein erstes, freies Ende des Kunststoffbandes an einer Schweißstelle ein Unterband bildet und das andere Ende des Kunststoffbandes als Oberband zusammen mit dem Unterband nach Bildung der Schlaufe an der Schweißstelle unter einer Schweißplatte hindurchgeführt ist. Mit einem Reibrad oder einem ähnlichen Element wird dann das Oberband ergriffen und die Schlaufe um das Packstück herum strammgezogen.

Damit bei diesem Strammziehen das Unterband nicht aus dem Bereich der Schweißstelle gezogen wird, ist eine Klemmvorrichtung vorgesehen, mit dem dieses Unterband fixiert wird. Diese Klemmvorrichtung ist üblicherweise so angeordnet, dass der in Zugrichtung vor der Klemmvorrichtung liegende, zugkraftfreie Abschnitt des Kunststoffbandes, der zum freien Ende des Kunststoffbandes benachbart ist, durch die Schweißstelle hindurchgeführt wird.

Am anderen Ende der Schlaufe wird dann das zugkraftbelastete Ende des Kunststoffbandes als Oberband über das freie Ende des Kunststoffbandes als Unterband geführt. In diesem Bereich werden bei der bekannten Vorrichtung dann das aufgrund der Klemmvorrichtung zugkraftfreie Unterband und das aufgrund z. B. eines Reibrades zugkraftbelastete Oberband durch eine weitere Klemmeinrichtung fest zusammengedrückt.

Das Kunststoffband ist also stramm um das Packstück gewickelt und wird in diesem Zustand an einer Stelle, an der Unterband und Oberband parallel zueinander laufen, zusammengedrückt. Hier wird im Wesentlichen das Oberband geklemmt. Das Unterband ist schon durch die Unterbandklemme gehalten. Das oben angesprochene Reibrad ist in Zugkraftrichtung dieser Klemmstelle von Ober- und Unterband nachgeordnet. Wird vom Reibrad dann die Reib- und Zugkraft auf das Kunststoffband nicht mehr aufgebracht, ist auch das Oberband in dem Bereich der in Zugkraftrichtung nach der Klemmstelle angeordnet ist, zugkraftfrei.

Auf dieses zugkraftfreie Oberband wird dann an der Schweißstelle eine Schweißplatte abgesenkt und gegenüber dem Gehäuse des Umreifungsgerätes vibriert. Dabei ist zwischen der Schweißplatte und dem Oberband des Kunststoffbandes eine Verzahnung vorgesehen, die die Vibrationen der Schweißplatte auf das Oberband des Kunststoffbandes überträgt. Das Oberband wird damit also auch in eine entsprechende Vibration versetzt.

Gleichzeitig drückt die Schweißplatte das Oberband gegen das Unterband, so dass es aufgrund der Vibration der Schweißplatte bzw. des Oberbandes zwischen Oberband und Unterband zu einer Relativbewegung kommt, die aufgrund der dabei entstehenden Friktion zu einem lokalen Aufschmelzen des thermoschweißbaren Kunststoffbandes führt.

Nach Beendigung der Vibrationsbewegung und einem kurzen Zeitraum des Abkühlens sind dann an der Schweißstelle Oberband und Unterband miteinander verschweißt. Es können dann die beidseitig der Schweißstelle vorhandenen Klemmvorrichtungen für das Unterband bzw. für das Ober- und Unterband geöffnet werden.

Nachteilig an dem bisher beschriebenen Verfahren ist, dass die Steuerung der einzelnen Klemm- und Schweißelemente relativ aufwändig ist und somit steuerungstechnisch ein hoher Aufwand zu treiben ist.

Aufgabe der vorliegenden Erfindung ist es daher, eine Vorrichtung der oben beschriebenen Art dahingehend zu vereinfachen, dass sie konstruktiv einfacher und damit sowohl leichter herstellbar als auch leichter zu betreiben ist.

Diese Aufgabe wird erfindungsgemäß dadurch gelöst, dass die bereits bekannte Schweißplatte in Richtung des Kunststoffbandes eine Zugkraftabstützung gegenüber dem Gehäuse erhält.

Der Vorteil dieser Erfindung liegt darin, dass aufgrund dieser Zugkraftabstützung die oben beschriebene Klemmvorrichtung für das Oberband, die normalerweise unmittelbar benachbart zu der Schweißstelle angeordnet ist, entfallen kann. Damit kann auch das erfindungsgemäße Umreifungsgerät im Bereich benachbart zu dem Packstück kürzer gebaut werden. So können auch kleinere Packstücke bzw. Packstücke mit relativ kleinen Durchmessern umreift werden.

Insbesondere können durch eine derartige Vorrichtung auch die bisher getrennten Funktionen von Schweißplatte und Klemmelement von lediglich einem Bauteil geleistet werden. Entgegen bisherigen Konstruktionen ist es aufgrund der erfindungsgemäßen Weiterbildung jetzt möglich, die Schweißplatte gleichzeitig als Klemmelement zu verwenden, um mit ihr auf das Kunststoffband wirkende Zugkräfte zu fixieren.

Bei einer besonders bevorzugten Ausführungsform der Erfindung ist die Zugkraftabstützung für die Schweißplatte mit einer an der Schweißplatte angreifenden Wälzlagerung versehen. Hierdurch sind insbesondere kurze Kraftleitungswege möglich, so dass lange Kraftleitungswege vermieden werden, die eine entsprechend hohe Momentenabstützung erforderlich machen würden.

Es hat sich als besonders vorteilhaft erwiesen, die Schweißplatte mit einer in Zugrichtung des Kunststoffbandes wirkenden Verzahnung zu versehen. Dadurch ist es möglich, die eigentliche Schweißstelle am Kunststoffband wie bisher frei von Zugkräften zu halten. Die entsprechenden im Kunststoffband beim Strammziehen der Schlaufe wirkenden Zugkräfte werden stattdessen auf der Oberseite des im Bereich der Schweißstelle verlaufenden Oberbandes über die Verzahnung direkt auf die Schweißplatte übertragen. Die Unterseite des unter der Schweißplatte durchlaufenden Oberbandes, wo auch die Schweißstelle ist, ist also kräftefrei.

Aufgrund der erfindungsgemäßen Ausgestaltung ist also nur noch eine Einrichtung zum Klemmen des Kunststoffbandes vorhanden und diese wirkt auf das Unterband ein. Das Oberband wird statt von einer bisher hierfür vorgesehenen Klemmvorrichtung durch die Schweißplatte in Bandrichtung fixiert.

Insbesondere wird zur Erreichung besonders kurzer Kraftleitungswege auch vorgeschlagen, die Zugkraftabstützung der Schweißplatte in einem Stempel zu integrieren, der innerhalb des Gehäuses vom Kunststoffband abhebbar und in Richtung auf dieses zu absenkbar ist. Während dieser Stempel relativ steif und damit massiv ausgeführt ist, kann die Schweißplatte weiterhin relativ zierlich ausgeführt werden, so dass bei ihrer Vibrationsbewegung nur geringe träge Massen zu bewegen sind. Für den Antrieb der Vibrationsplatte kann somit auch ein kleinerer und damit leichterer Motor verwendet werden, als wenn auch der Stempel mitbewegt würde. Da die erfindungsgemäßen Umreifungsgeräte üblicherweise manuell gehandelte Vorrichtungen sind, ist eine entsprechende Gewichtsersparnis von Vorteil.

Damit beim Abheben und Absenken des Stempels die Schweißplatte gegenüber diesem Stempel fixiert ist, wird vorgeschlagen, die Zugkraftabstützung an einer Seite der Schweißplatte angreifen zu lassen und auf der gegenüberliegenden Seite ein Halteelement vorzusehen, das zusammen mit der Zugkraftabstützung die Schweißplatte in einer Axialrichtung des Stempels fixiert.

Mit einer entsprechenden Konstruktion sind besonders kleine und damit kompakt bauende Ausführungsformen möglich. Es wird hierbei insbesondere vorgeschlagen, das Halteelement genauso wie die Zugkraftabstützung mit Wälzelementen zu realisieren, die nicht nur reine Stützfunktion übernehmen können. Vielmehr können die entsprechenden Wälzelemente bei Führung in entsprechenden Wälzbahnen auch Querkräfte übertragen. Dies ist für eine Halterung der Schweißplatte z. B. innerhalb eines Stempels ausreichend.

Die zwischen Stempel und Schweißplatte zu übertragenden Anpressdrücke werden vorzugsweise aber über Wälzlagerungen übertragen, die in Richtung des Anpressdrucks ausgerichtet sind. Die für die Zugkraftabstützung und das Halteelement für die Schweißplatte vorgesehenen Wälzlagerungen können also von entsprechenden Lasten aus solchen Anpressdrücken frei gehalten werden.

Der Stempel, in dem die Schweißplatte gehaltert ist, kann entweder selbst in einer entsprechenden Führung am Gehäuse sitzen oder aber auch durch einen Abstützarm oder Ähnliches Kräfte auf das Gehäuse übertragen.

Es sei noch erwähnt, dass der Stempel auch eine auf das Oberband wirkende insbesondere gefederte Schneide tragen kann, mit der beim Schweißvorgang das dem freien Ende des Kunststoffbandes gegenüberliegende Ende durchtrennt wird, so dass die Schweißstelle dann zwei freie Enden einer Schlinge aus thermoschweißbarem Kunststoffband miteinander verbindet.

Weitere Vorteile und Merkmale der Erfindung ergeben sich aus der nachfolgenden Beschreibung eines Ausführungsbeispiels. Dabei zeigt
- Figur 1: Seitenansicht eines Umreifungsgerätes;
- Figur 2: Detailansicht einer Baugruppe eines Umreifungsgerätes gemäß Figur 1;
- Figur 3: perspektivische Ansicht einer Baugruppe gemäß Figur 2;
- Figur 4: Schnittansicht einer Baugruppe gemäß Figur 2;
- Figur 5: alternative Ausführungsform einer Baugruppe gemäß Figur 2.

In Figur 1 erkennt man die Seitenansicht eines Umreifungsgerätes. Dieses hat einen Griffbereich 1, der zwischen einem Schweißabschnitt 2 und einem Spannabschnitt 3 angeordnet ist.

Es ist auch möglich, Spannabschnitt und Schweißabschnitt auf der gleichen Seite des Griffbereiches anzuordnen und nicht wie im hier dargestellten Beispiel auf gegenüberliegenden Seiten. Die hier beschriebene Ausführungsform hat den Vorteil, eine ausgeglichenerere Massenverteilung zu haben, was die Händelbarkeit des Umreifungsgerätes verbessert.

Mit einem derartigen Umreifungsgerät wird ein Packstück 5 mit einem Kunststoffband 4 umreift. Im hier dargestellten Beispiel besteht das Packstück 5 aus zwei zylinderförmigen Elementen. Es ist aber auch möglich, hier Platten bzw. Plattenstapel, kantige Stangen o. ä. zu umreifen.

Das Kunststoffband 4 wird um das Packstück 5 herumgeführt und danach in ein Umreifungsgerät eingefädelt, wobei es mit einem freien Ende 6, wie in Fig. 2 zu erkennen ist, über eine Grundplatte 7 des Umreifungsgerätes gelegt wird. In dem Bereich, wo das Kunststoffband 4 als Unterband von der Grundplatte 7 abläuft, wird es von einer Klemmvorrichtung 8 ergriffen und fixiert.

Das in einer Schlinge geführte Kunststoffband 4 wird außerdem mit einem Abschnitt ein zweites Mal über die Grundplatte 7 geführt, der in Bandrichtung nach dem Herumführen um das Packstück 5 liegt. Der Abschnitt des Kunststoffbandes 4, der nach dem Herumführen um das Packstück 5 wieder über die Grundplatte 7 geführt wird, bildet dabei ein Oberband 9.

Das als Oberband 9 weiterlaufende Kunststoffband wird dann zu dem Spannabschnitt 3 (vgl. Figur 1) geführt und dort unter einem Reibrad 10 hindurchgeleitet. Das Reibrad 10 drückt das Kunststoffband 4 gegen ein Gleitelement 11 und zieht das Kunststoffband 4 damit stramm. Die Zugkraft läuft entlang des Kunststoffbandes 4 um das Packstück 5 herum und wird an der Klemmvorrichtung 8 wieder aus dem Kunststoffband 4 herausgeleitet.

Im Bereich oberhalb der Grundplatte 7 ist somit das Unterband 6 zugkraftfrei, während das Oberband 9 Zugkraft aufnimmt.

Nachdem das Reibrad 10 das Kunststoffband 4 entsprechend gespannt hat, wird im Bereich der Grundplatte 7 eine Schweißplatte 12 auf das Oberband 9 abgesenkt und gegen dieses gedrückt.

Die Schweißplatte 12 ist dabei auf ihrer dem Oberband zugewandten Seite mit einer Verzahnung 13 versehen. Mit dieser wird eine teils form-, teils kraftschlüssige Verbindung von Schweißplatte 12 und Oberband 9 erreicht. Gleichzeitig wird die Spannkraft am Reibrand 10 freigegeben, um ein Spleißen des Oberbandes 9 während des Schweiß- und Abschneidevorganges zu vermeiden.

Außerdem wird gleichzeitig die Schweißplatte 12 in eine Vibration versetzt, deren Vibrationsrichtung quer zur Längsachse des Bandes verläuft aber parallel zu dessen Oberflächenausrichtung.

Durch diese Vibration wird das Oberband 9 gegenüber dem Unterband 6 hin- und herbewegt. Dabei tritt zwischen der Unterseite des Oberbandes 9 und der Oberseite des Unterbandes 6 eine Friktion auf, die dort jeweils zu einem lokalen Aufschmelzen des Kunststoffbandes führt. Damit werden das Oberband 9 und das Unterband 6 im Bereich zwischen Grundplatte 7 und Schweißplatte 12 über Reibschweißen miteinander verschweißt.

Im hier dargestellten Beispiel ist die Schweißplatte 12 auf ihrer in der Figur 2 links liegenden Seite mit einer Wälzlagerung 14 versehen. Diese ist im hier dargestellten Beispiel so ausgebildet, dass über sie ausschließlich Kräfte geleitet werden, die im Wesentlichen parallel zum Verlauf von Oberband 9 und Unterband 6 gerichtet sind.

Damit wird die Schweißplatte 12 mit einer Zugkraftabstützung versehen. Damit kann die Schweißplatte 12 über die auf ihrer Unterseite vorhandene Verzahnung 13 die im Kunststoffband 4 im Bereich der Schlinge um das Packstück 5 auftretenden Spannungen bzw. die hieraus resultierenden Zugkräfte aufnehmen. Diese Zugkräfte werden dann mittelbar oder unmittelbar in das Gehäuse des Umreifungsgerätes geleitet. Hierbei sei angemerkt, dass im hier vorliegenden Fall unter einem Gehäuse auch ein innen liegendes Gerüst o. ä. verstanden wird, an dem sich einzelne Bauelemente oder Bauteile form- und/oder kraftschlüssig abstützen oder entsprechend an diesem befestigt bzw. fixiert sind.

Im vorliegenden Fall ist die Schweißplatte 12 in einem Stempel 15 gelagert, der innerhalb des Gehäuses des Umreifungsgerätes in einer Führung verschiebbar ist, so dass die Schweißplatte 12 anhebbar oder absenkbar ist. Über die genannte Führung des Stempels 15 werden von der Schweißplatte 12 in den Stempel 15 geleitete Zugkräfte an das Gehäuse des Umreifungsgerätes weitergeleitet.

Über diesen Stempel 15 wird eine Anpresskraft auf die Schweißplatte 12 ausgeübt, während wie in der Figur 4 zu erkennen ist, über eine Schwinge 16 die Schweißplatte 12 in eine Vibration versetzt wird. - In der Figur 4 ist die Schweißplatte 12 dabei in angehobener Position dargestellt.

Die Schwinge 16 verbindet die Schweißplatte 12 dabei mit einem Exzenterantrieb 17, über den die Vibrationsbewegung erzeugt wird.

Damit beim Anheben des Stempels 15 die Schweißplatte 12 nicht aus diesem herausfällt, wird in der hier dargestellten Ausführungsform der Wälzlagerung 14 gegenüber an der Schweißplatte 12 ein Halteelement 18 vorgesehen, das ebenfalls ein Wälzelement ist und in entsprechenden Wälzbahnen am Stempel 15 bzw. an der Schweißplatte 12 geführt ist. Dieses Halteelement 18 bewirkt zusammen mit der Wälzlagerung 14 eine axiale Sicherung der Schweißplatte 12 innerhalb des Stempels 15.

Um die zwischen Stempel 15 und der Schweißplatte 12 zu übertragenden Anpressdrücke aufzunehmen, ist gleichfalls eine Wälzlagerung 20 vorgesehen, bei der die Wälzkörper in Wälzbahnen laufen, die auf der Unterseite des Stempel 15 und auf der Oberseite der Schweißplatte 12 vorgesehen sind.

Aufgrund dieser Wälzlagerung 20 sind die seitlich der Schweißplatte 12 vorgesehenen Wälzlagerungen 14 bzw. 18 querkraftfrei. Dies ist für deren geringen Verschleiß von Vorteil.

Benachbart zu der Schweißplatte 12 ist am Stempel 15 noch ein Trennmesser 21 vorgesehen, das federnd gelagert ist. Dieses wird beim Schweißvorgang mit dem Stempel 15 abgesenkt und durch die Vibrationsbewegung des Oberbandes 9 unter diesem Trennmesser 21 wird dann das Oberband durchtrennt.

In der Figur 3 sind die bisher beschriebenen Elemente perspektivisch dargestellt, die in den Figuren 2 und 4 in Schnitten dargestellt sind. Man erkennt die Packstücke 5, die mit dem Kunststoffband 4 umreift sind. Das freie Ende des Kunststoffbandes 4 wird dabei als Unterband 6 von der Klemmvorrichtung 8 ergriffen.

Das Unterband verläuft dann zusammen mit dem Oberband 9 über die Grundplatte 7 und wird dort durch die Schweißplatte 12 in Vibration versetzt. Dabei ist die Schweißplatte 12 in einem Stempel 15 geführt und wird in diesem durch eine Schwinge 16 hin- und herbewegt.

Die Schweißplatte 12 wird dabei über ein als Wälzlagerung ausgeführtes Halteelement 18 zusammen mit einer Wälzlagerung 14 die auch als Zugkraftabstützung fungiert, gegen ein Herausfallen aus dem Stempel 15 gesichert. Die vom Stempel 15 auf die Schweißplatte 12 übertragenen Andrückkräfte werden dabei über eine Wälzlagerung 20 übertragen.

Des Weiteren erkennt man in der Figur 3 am Stempel 15 noch eine mit bzw. in diesem absenkbare Bandführung 22. Eine auf der Figur 3 nicht zu erkennende weitere Bandführung ist dabei auf der anderen Seite des Bandes 4 am Stempel 15 vorgesehen.

Mit diesen Bandführungen wird das Kunststoffband 4 an der Stelle justiert, an der es unter den Stempel 15 läuft, damit Ober- und Unterband exakt übereinanderliegen. Somit sind eine korrekte Verschweißung und ein korrektes Trennen des Oberbandes möglich.

Sobald der Stempel 15 abgesenkt wurde, werden die Bandführungen 22 angehoben, damit das Oberband 9 ungehindert vibriert werden kann.

In der Figur 5 wird noch eine alternative Ausführung für einen Stempel dargestellt. Gleiche Teile sind dabei mit gleichen Bezugszeichen versehen.

Während bei der bisher beschriebenen Ausführungsform der Stempel 15 über eine formschlüssige hülsenartige Führung innerhalb des Gehäuses eines Umreifungsgerätes geführt wird, wird in der Figur 5 eine Abstützung des Stempels 15 über einen Abstützarm 23 vorgeschlagen. Über diesen Abstützarm 23 werden die vom Oberband 9 auf die Schweißplatte 12 durch die Wälzlagerung 14 in den Stempel 15 eingetragene Zugkräfte in das Gehäuse 24 des Umreifungsgerätes eingeleitet und damit abgestützt. Der Abstützarm 23 ist dabei über entsprechende Achsen 25 bzw. 26 mit dem Stempel 15 oder aber dem Gehäuse 24 verbunden.

## Patentansprüche

1. Umreifungsgerät zum Umreifen eines Packstückes (5) mit einem darum gelegten thermoverschweißbaren Kunststoffband (4), mit einem Gehäuse (24) und einer Einrichtung (8) zum Klemmen des Kunststoffbandes (4) sowie mit einer gegenüber dem Gehäuse (24) vibrierenden Schweißplatte (12) zum Verschweißen des Kunststoffbandes (4),
**dadurch gekennzeichnet,**
**dass** die Schweißplatte (12) in Richtung des Kunststoffbandes eine Zugkraftabstützung (14) gegenüber dem Gehäuse aufweist.

2. Umreifungsgerät gemäß Anspruch 1,
**dadurch gekennzeichnet,**
**dass** die Zugkraftabstützung eine Wälzlagerung (14) aufweist.

3. Umreifungsgerät gemäß Anspruch 1,
**dadurch gekennzeichnet,**
**dass** die Schweißplatte (12) eine in Zugrichtung des Kunststoffbandes (4) mit diesem zusammenwirkende Verzahnung (13) aufweist.

4. Umreifungsgerät gemäß Anspruch 1,
**dadurch gekennzeichnet,**
**dass** die Einrichtung (8) zum Klemmen des Kunststoffbandes (4) auf einen als Unterband (6) fungierenden Abschnitt des Kunststoffbandes (4) einwirkt und ein als Oberband (9) fungierender Abschnitt des Kunststoffbandes (4) durch die Schweißplatte (12) in Bandrichtung fixiert wird.

5. Umreifungsgerät gemäß Anspruch 1,
**dadurch gekennzeichnet,**
**dass** die Schweißplatte (12) in einem Stempel (15) gelagert ist, der innerhalb des Gehäuses (24) auf das Kunststoffband (4) absenkbar und vom unteren abhebbar ist.

6. Umreifungsgerät gemäß Anspruch 5,
**dadurch gekennzeichnet,**
**dass** die Zugkraftabstützung (14) an einer Seite der Schweißplatte (12) angreift und auf der gegenüberliegenden Seite ein Halteelement (18) vorgesehen ist, dass zusammen mit der Zugkraftabstützung (14) die Schweißplatte (12) in dem Stempel (15) hält.

7. Umreifungsgerät gemäß Anspruch 5,
**dadurch gekennzeichnet,**
**dass** zwischen Stempel (15) und Schweißplatte (12) eine Wälzlagerung (20) vorhanden ist, die einen Anpressdruck überträgt.

8. Umreifungsgerät gemäß Anspruch 5,
**dadurch gekennzeichnet,**
**dass** zwischen Stempel (15) und Gehäuse (24) ein Abstützarm (23) ist.

9. Umreifungsgerät gemäß Anspruch 5,
**dadurch gekennzeichnet,**
**dass** am Stempel (15) eine auf das Oberband (9) wirkende Schneide (21) befestigt ist.

## Claims

1. A strapping device for strapping a package (5) with a thermally weldable plastic strip (4) placed around it including a housing (24) and a device (8) for clamping the plastic strip (4) and a welding plate, which vibrates with respect to the housing (24), for welding the plastic strip (4), **characterised in that** in the direction of the plastic strip the welding plate (12) has a tensional force support with respect to the housing.

2. A strapping device as claimed in Claim 1, **characterised in that** the tensional force support includes a roller bearing (14).

3. A strapping device as claimed in Claim 1, **characterised in that** the welding plate (12) includes toothing (13) in the tensional direction of the plastic strip (4) cooperating with the latter.

4. A strapping device as claimed in Claim 1, **characterised in that** the device (8) for clamping the plastic strip acts on a section of the plastic strip (4) acting as a lower strip and a section of the plastic strip acting as an upper strip (9) is fixed in position in the direction of the strip by the welding plate (12).

5. A strapping device as claimed in Claim 1, **characterised in that** the welding plate (12) is mounted in a plunger (15), which is lowerable within the housing (24) onto the plastic strip (4) and is liftable from below.

6. A strapping device as claimed in Claim 5, **characterised in that** the tensional force support (14) engages one side of the welding plate (12) and provided on the opposite side there is a retaining element (18), which, together with the tensional support (14), retains the welding plate (12) in the plunger (15).

7. A strapping device as claimed in Claim 5, **characterised in that** between the plunger (15) and welding plate (12) there is a roller bearing (20), which transmits a contact pressure.

8. A strapping device as claimed in Claim 5, **characterised in that** between the plunger (15) and housing (24) there is a support arm (23).

9. A strapping device as claimed in Claim 5, **characterised in that** fastened to the plunger (15) there is a cutting blade (21) acting on the upper strip (9).

## Revendications

1. Appareil de cerclage conçu pour cercler un colis (5) à l'aide d'un ruban (4) en matière plastique thermosoudable, mis en place autour dudit colis, comprenant un boîtier (24) et un dispositif (8) dévolu au serrage dudit ruban (4) en matière plastique, ainsi qu'une platine de soudage (12) animée de vibrations par rapport audit boîtier (24) et affectée au soudage dudit ruban (4) en matière plastique,
**caractérisé par le fait**
**que** la platine de soudage (12) comporte, dans la direction du ruban en matière plastique, un appui (14) conféré à la force de traction par rapport au boîtier.

2. Appareil de cerclage selon la revendication 1,
**caractérisé par le fait**
**que** l'appui, conféré à la force de traction, présente un palier à rouleaux (14).

3. Appareil de cerclage selon la revendication 1,
**caractérisé par le fait**
**que** la platine de soudage (12) est pourvue d'une denture (13) coopérant avec le ruban (4) en matière plastique dans la direction de traction de ce dernier.

4. Appareil de cerclage selon la revendication 1,
**caractérisé par le fait**
**que** le dispositif (8), dévolu au serrage du ruban (4) en matière plastique, agit sur un tronçon dudit ruban (4) en matière plastique qui remplit la fonction d'un ruban inférieur (6), un tronçon dudit ruban (4) en matière plastique, qui remplit la fonction d'un ruban supérieur (9), étant bloqué à demeure par la platine de soudage (12) dans la direction dudit ruban.

5. Appareil de cerclage selon la revendication 1,
**caractérisé par le fait**
**que** la platine de soudage (12) est montée dans un bloc presseur (15) pouvant être abaissé sur le ruban (4) en matière plastique et relevé, depuis la zone inférieure, à l'intérieur du boîtier (24).

6. Appareil de cerclage selon la revendication 5,
**caractérisé par le fait**
**que** l'appui (14), conféré à la force de traction, vient en prise d'un côté de la platine de soudage (12) et un élément de retenue (18), prévu du côté opposé, maintient ladite platine de soudage (12) dans le bloc presseur (15) en association avec ledit appui (14) conféré à la force de traction.

7. Appareil de cerclage selon la revendication 5,
**caractérisé par le fait**
**qu'**un palier à rouleaux (20), présent entre le bloc presseur (15) et la platine de soudage (12), transmet une pression de contact.

8. Appareil de cerclage selon la revendication 5,
**caractérisé par le fait**
**qu'**un bras d'appui (23) est interposé entre le bloc presseur (15) et le boîtier (24).

9. Appareil de cerclage selon la revendication 5,
**caractérisé par le fait**
**qu'**un tranchant (21), agissant sur le ruban supérieur (9), est fixé au bloc presseur (15).
